# EUROPÄISCHE PATENTSCHRIFT

(11) **EP 1 054 758 B1**
(45) Veröffentlichungstag und Bekanntmachung des Hinweises auf die Patenterteilung: **12.06.2002**
(21) Anmeldenummer: 98966903.1
(22) Anmeldetag: 21.12.1998
(51) Int. Cl.: B26D 5/00, B26D 1/62

(54) **MASCHINE ZUM QUERSCHNEIDEN VON MATERIALBAHNEN**
MACHINE FOR CROSS-CUTTING LINES OF MATERIAL
MACHINE DE COUPE TRANSVERSALE DE BANDES DE MATERIAU

(30) Priorität: 30.01.1998 DE 19803522; 13.03.1998 DE 19810938
(43) Veröffentlichungstag der Anmeldung: 29.11.2000
(73) Patentinhaber: Jagenberg Papiertechnik GmbH, 41468 Neuss (DE)
(72) Erfinder: STITZ, Albert, D-51515 Kürten (DE); SPIX, Guido, D-41564 Kaarst (DE)
(74) Vertreter: Thul, Hermann, Dipl.-Phys.
(86) Internationale Anmeldenummer: EP9808376
(87) Internationale Veröffentlichungsnummer: WO9938657

(56) Entgegenhaltungen:
- EP-A- 0 069 017
- EP-A- 0 675 216
- WO-A-97/28933
- DE-A- 4 420 126
- DE-A- 19 620 663
- US-A- 4 224 848
- PATENT ABSTRACTS OF JAPAN vol. 012, no. 425 (E-681), 10. November 1988 & JP 63 161847 A (SHIBAURA ENG WORKS CO LTD), 5. Juli 1988
- PATENT ABSTRACTS OF JAPAN vol. 095, no. 011, 26. Dezember 1995 & JP 07 231590 A (FANUC LTD), 29. August 1995

## Beschreibung

### Technisches Gebiet

Die Erfindung betrifft eine Maschine zum Querschneiden von Materialbahnen, insbesondere Papier- oder Kartonbahnen, gemäß oberbegriff des Patentanspruches 1.

Maschinen zum Querschneiden von Papier- oder Kartonbahnen zur Herstellung von Bögen enthalten bekannterweise zwei in einem Maschinengestell übereinander rotierbar geiagerte Messertrommeln, deren Messer eine zwischen ihnen durchlaufende Materialbahn mit einem Scherenschnitt quer durchschneiden.

### Stand der Technik

Aus der DE 196 20 663-A1 ist eine gattungsgemäße Maschine zum Querschneiden von Materialbahnen bekannt. Bei dieser Maschine ist jede Messertrommel an jedem Ende direkt mit einem Antriebsmotor verbunden. Diese direkte Verbindung bedeutet, daß die Messertrommeln ohne Zwischenschaltung eines Getriebes mit den Antriebsmotoren verbunden sind. Die Maschine ist zum Querschneiden einer Wellpappebahn vorgesehen. Beim Schneiden von Papier- und Feinkartonbahnen sind die Anforderungen an die Produktionsgeschwindigkeit und/oder die Schnittgenauigkeit erheblich größer.

### Darstellung der Erfindung

Der Erfindung liegt die Aufgabe zugrunde, eine gattungsgemäße Maschine zu schaffen, die bei einer vereinfachten Konstruktion eine hohe Produktionsgeschwindigkeit mit hohen Schnittgenauigkeiten ermöglicht.

Erfindungsgemäß wird diese Aufgabe durch, die Merkmale von Anspruch 1 gelöst.

Bei einer besonders vorteilhaften Ausführungsform ist der Wellenzapfen der Messertrommel in einem lösbaren Preßsitz mit dem Rotor verbunden. Dies ermöglicht zum einen eine kraftschlüssige Verbindung für den Betrieb, zum anderen ein einfaches Ablösen des Antriebsmotors von der Messertrommel, beispielsweise falls Lager gewechselt werden müssen.

In besonders einfacher und zweckmäßiger Weise wird der Kraftschluß dadurch gebildet, daß der Rotor und der Wellenzapfen der Messertrommel zumindest teilweise konisch ausgebildet sind und in Richtung der gemeinsamen Rotationsachse gegeneinander verspannt sind.

Eine bevorzugte Ausführungsform der erfindungsgemäßen Maschine zeichnet sich dadurch aus, daß eine der beiden Messertrommeln an ihren beiden Enden durch jeweils einen Antriebsmotor angetrieben ist. Zum Antrieb der anderen Messertrommel und/oder zur Synchronisation der Drehbewegungen enthalten sowohl die untere als auch die obere Messertrommel bevorzugt jeweils wenigstens ein Zahnrad, die miteinander kämmen.

Nach einer anderen Ausführungsform werden sowohl die untere als auch die obere Messertrommel jeweils durch einen Antriebsmotor angetrieben. Durch die erfindungsgemäße starre Verbindung ist es möglich, jede der Messertrommeln durch einen einzelnen Antriebsmotor anzutreiben, ohne daß es zu Instabilitäten kommt, beispielsweise zu einem die Schnittgenauigkeit beeinträchtigenden Spiel zwischen den beiden Messertrommeln.

Hierbei ist es aus steuerungstechnischen Gründen besonders zweckmäßig, wenn der Antriebsmotor der unteren Messertrommel und der Antriebsmotor der oberen Messertrommel jeweils auf gegenüberliegenden Seiten der Maschine angeordnet sind.

Bei einer weiteren vorteilhaften Ausführungsform der erfindungsgemäßen Maschine werden beide Messertrommeln an ihren beiden Enden durch jeweils einen Antriebsmotor angetrieben. Dies ermöglicht eine hohe Leistung bei geringer Motorengröße.

Um eine Materialbahn exakt senkrecht zur Bahnlaufrichtung durchzuschneiden, müssen die beiden Messertrommeln mit der sogenannten Synchrongeschwindigkeit gedreht werden, während die Messer schneiden. Werden Bögen mit einem Längenformat außerhalb des Synchronformats geschnitten, ist es erforderlich, die Messertrommeln außerhalb des Schnitteingriffs der Messer verlangsamt (für ein längeres Format) oder beschleunigt (für ein kürzeres Format) zu drehen. Bei direkt angetriebenen Messertrommeln muß daher der Antriebsmotor bei einem Umlauf die Messertrommeln ungleichförmig antreiben. Dies stellt bei einer Nennleistung von 90 KW und mehr und Schnittraten von ca. 500 min⁻¹ hohe Anforderungen an die Dynamik eines Antriebsmotors.

Ein geschalteter Reluktanzmotor gemäß Anspruch 11 oder 12 bringt kostengünstig die geforderte Leistung und Dynamik auf.

Weitere Vorteile, Besonderheiten und zweckmäßige Weiterbildungen der Erfindung ergeben sich aus den Unteransprüchen sowie aus der nachfolgenden Darstellung eines besonders vorteilhaften Ausführungsbeispiels anhand der Zeichnungen.

### Kurze Beschreibung der Zeichnung

Die Zeichnungen zeigen in vereinfachter Darstellung:
- Figur 1: einen Schnitt durch die Schneidezone einer Querschneidemaschine quer zu der Laufrichtung der Materialbahn und
- Figur 2: einen Querschnitt durch die in Figur 1 dargestellte Querschneidemaschine entlang der Linie II-II.

### Wege zur Ausführung der Erfindung

Die in den Figuren 1 und 2 ausschnittsweise schematisch dargestellte Querschneidemaschine dient zum Querschneiden von Papier- oder Feinkartonbahnen. Sie arbeitet mit hohen Bahngeschwindigkeiten im Bereich von mehreren 100 m/min, beispielsweise mit 400 m/min im Dauerbetrieb. Es sind mit ihr unterschiedliche Papierformate schneidbar, wobei die Formatlängen im Bereich von ca. 400 mm bis ca. 2000 mm liegen. Ihre Arbeitsbreite, i. e. die maximale Breite der Papierbahn, die geschnitten werden kann, liegt in der Größenordnung von einem bis mehreren Metern, im Ausführungsbeispiel bei ca. 2200 mm. Die gewünschten Formatbreiten werden durch Längsschneiden der Bahn mittels einer nicht dargestellten Längsschneidevorrichtung eingestellt, von der die Bahn vor dem Querschneiden in Einzelbahnen der gewünschten Breite aufgeteilt wird.

Die in den Figuren ausschnittsweise schematisch dargestellte Querschneidemaschine enthält zwei Messertrommeln 1, 2, die an ihren axialen Enden in Seitenteilen 3, 4 des Maschinengestells drehbar gelagert sind. Die beiden Messertrommeln 1, 2 sind übereinander mit parallel ausgerichteten Rotationsachsen 4, 5 angeordnet. Jede Messertrommel 1, 2 ist auf ihrem Umfang jeweils mit wenigstens einem Messer 7, 8 bestückt.

Die Messer 7, 8 sind auf bekannte Weise schraubenlinienförmig in axialer Richtung über die Arbeitsbreite verlaufend auf den jeweiligen Messertrommeln 1, 2 befestigt. Sie sind so gegeneinander eingestellt, daß sie eine durchlaufende Bahn mit einem Scherenschnitt durchtrennen. Die wendelförmige Anordnung der Messer 7, 8 ermöglicht es, eine durchlaufende Bahn senkrecht zu der Bahnlaufrichtung durchzuschneiden. Beide Messertrommeln 1, 2 sind mit der gleichen Anzahl von Messern 7, 8 bestückt, wobei jede Messertrommel 1, 2 vorzugsweise ein oder mehrere umfänglich in einem Winkel von ca. 180° gegeneinander versetzt angeordnete Messer trägt.

Jede Messertrommel 1, 2 besteht aus einem walzenförmigen Grundkörper, an dessen Stirnseiten Wellenzapfen 9, 10, 11, 12 befestigt sind. Die Wellenzapfen 9, 10, 11, 12 sind über Radiallager 13, 14, 15, 16, vorzugsweise Wälzlager, rotierbar in den Seitenteilen 3, 4 des Maschinengestells gelagert. Auf jedem Wellenzapfen 9 bis 12 ist als Synchronisationsstirnrad jeweils ein Zahnrad 17, 18, 19, 20 befestigt, wobei die Zahnräder 17, 18 der oberen Messertrommel 2 in die Zahnräder 19, 18 der unteren Messertrommel 1 eingreifen.

Um eine Ankopplung der Wellenzapfen 11, 12 der unteren Messertrommel 1 an elektrische Antriebsmotoren 21, 22 zu ermöglichen, ist an jedem Wellenzapfen 11, 12 jeweils ein konusförmiges Verlängerungsstück 23, 24 drehfest befestigt. Die Verlängerungsstücke 23, 24 sind jeweils in das Innere des Rotors 25, 26 des Antriebsmotors 21, 22 eingebaut. Dieser Einbau erfolgt so, daß die Rotationsachse 5 der Messertrommel 1 mit der Rotationsachse der Rotoren 25, 26 übereinstimmt. Die Verlängerungsstücke 23, 24 weisen vorzugsweise eine konische Form auf, um die an ihrer Innenseite ebenfalls zumindest teilweise konisch geformten Rotoren 25, 26 in einem lösbaren drehfesten Preßsitz auf ihnen zu befestigen. Durch Verspannen der Rotoren 25, 26 und der Verlängerungsstücke 23, 24 in Richtung der gemeinsamen Rotationsachse 6 werden die Rotoren 25, 26 kraftschlüssig mit der Messertrommel 1 verbunden. Selbstverständlich sind auch andere drehfeste Verbindungen zwischen der Messertrommel 1 und den Rotoren 25, 26 geeignet, die eine ausreichend spielfreie Drehmomentübertragung gewährleisten. Die hier dargestellte konische Ausführungsform hat den zusätzlichen Vorteil, daß sie ein besonders leichtes Abziehen der Motoren 21, 22 ermöglicht, beispielsweise zum Auswechseln der Lager 15, 16.

Jeder Stator 27, 28 eines Antriebsmotors 21, 22 ist jeweils im Gehäuse 29, 30 des Antriebsmotors 21, 22 fest gelagert. Die Verlängerungsstücke 23, 24 durchdringen vorzugsweise die gesamten Rotoren 25, 26 und sind jeweils in einem im Motorgehäuse 29, 30 an dem der Messertrommel 1 abgewandten Ende angeordneten Radiallager 31, 32 gelagert.

Zu einer Erhöhung der mechanischen Stabilität der erfindungsgemäßen Maschine zum Querschneiden trägt auch eine geeignete Halterung für die Antriebsmotoren 21, 22 bei, mit der sie an den Seitenteilen 3, 4 des Maschinengestells befestigt sind. Die Halterung eines Antriebsmotors 21, 22 erfolgt jeweils über einen Motorflansch 31, wie in Figur 2 im Querschnitt dargestellt ist. Die Flansche 31 sind über Schrauben 32 jeweils fest mit einem flanschartigen Vorsprung 33 eines Seitenteils 3, 4 an dem Maschinengestell befestigt.

Da die Wellenzapfen 9, 10 der oberen Messertrommel 2 bis in den Bereich der flanschartigen Vorsprünge 33 reichen, können diese und die zugehörigen Motorflansche 31 nicht in einem Vollkreis gestaltet werden, wie es für eine optimale stabile Befestigung zweckmäßig wäre. Die Motorflansche 31 und die zugehörigen flanschartigen Vorsprünge 33 enden mit einem gewissen Abstand von dem Bereich der Wellenzapfen 9, 10 der oberen Messertrommel 2, wie aus Figur 2 ersichtlich ist.

Die Antriebsmotoren 21, 22 weisen eine Leistung von mehr als 25 kW auf. Beim vorliegenden Ausführungsbeispiel werden Drehstrommotoren verwendet. Es ist ebenfalls möglich, Zwei-Phasen-Wechselstrom- oder Gleichstrommotoren einzusetzen.

Bevorzugt werden als Antriebsmotoren 21,22 geschaltete Reluktanzmotoren verwendet. Geschaltete Reluktanzmotoren (englisch: switched reluctance drive) enthalten als Rotor einen drehbar gelagerten Eisenstab oder einen Maschinenläufer mit Eisenzähnen, die sich in einem Magnetfeld ausrichten, das ein elektrischer Strom in auf einem Kreis angeordneten Statorpolen erzeugt. Das Magnetfeld der Statorpole wird von Polwicklungen im feststehenden Teil des Motors erzeugt und gezielt weitergeschaltet, um den Rotor zu drehen.

Ein geschalteter Reluktanzmotor ist im Vergleich zu Synchronmotoren oder Asynchronmotoren mit der geforderten Leistung und Dynamik deutlich preiswerter zu fertigen, da sein Rotor weder Wicklungen noch Permantentmagnete trägt. Der Rotor ist somit vorteilhaft mit der Messertrommel so fest miteinander verbindbar, daß er ein starres Bauteil bildet. Außerdem hat der Rotor des geschalteten Reluktanzmotors ein geringeres Trägheitsmoment als ein Synchron- oder Asynchronmotor. Mit einem Synchronmotor teilt er sich den Vorteil, daß die wesentlichen Verlustleistungen im Stator und nicht im Rotor entstehen.

Bevorzugt werden geschaltete Reluktanzmotoren verwendet, die sechzehn Statorpole und zwölf Rotorzähne aufweisen. Sie werden bevorzugt vierphasig betrieben, wobei die jeweils vier im rechten Winkel versetzt angeordneten Strangpole nacheinander von einem Gleichrichter mit geeigneten Strömen versorgt werden.

Um die Herstellung von Bögen mit verschiedenen Längenformaten zu ermöglichen, können die Antriebsmotoren 21, 22 ungleichförmig angetrieben werden. Mittels einer entsprechenden Steuerung werden die Rotationsgeschwindigkeiten der Messertrommeln 1, 2 beim Umlauf so gesteuert, daß sie während des Schneidens mit der für einen senkrechten Schnitt erforderlichen Synchrongeschwindigkeit drehen, außerhalb des Schnitteingriffs schneller (für ein kürzeres Format) oder langsamer (für ein längeres Format) gedreht werden. Die Drehbewegungen der beiden Messertrommeln 1, 2 werden über die Zahnräder 17 bis 20 synchronisiert. Beim vorliegenden Ausführungsbeispiel dienen die Zahnräder 17 bis 20 zusätzlich dazu, die obere Messertrommel 2 von den Motoren 21, 22 anzutreiben.

Je nach Anwendungsfall und vorhandenem Bauraum können verschiedene Motorenanordnungen eingesetzt werden:

Neben der vorstehend beschriebenen Ausführungsform mit zwei Antriebsmotoren 21, 22 für die untere Messertrommel 1 ist es auch möglich, vier Antriebsmotoren einzusetzen, so daß jeder Wellenzapfen 9, 10, 11, 12 mit einem Antriebsmotor verbunden ist. Diese Anordnung hat den Vorteil, daß Motoren mit relativ kleiner Leistung eingesetzt werden können.

Eine steuerungstechnisch vorteilhafte Motorenanordnung besteht darin, daß sowohl die untere Messertrommel 1 als auch die obere Messertrommel 2 jeweils von einem Antriebsmotor angetrieben werden. Besonders vorteilhaft ist dabei die sogenannte Z-Anordnung, bei der der Antriebsmotor für die untere Messertrommel 1 an der anderen Maschinenseite als der der oberen Messertrommel 2 angeordnet ist. Auch bei dieser Ausführungsform wird bevorzugt die Drehbewegung der unteren Messertrommel 1 mit der Drehbewegung der oberen Messertrommel 2 mittels Zahnrädern 17 bis 20 synchronsiert.

Die Tragkörper der Messertrommeln 1, 2 sind aus Metall, vorzugsweise Stahl, oder einem Faserverbundmaterial gefertigt. Als Faserverbundmaterial wird bevorzugt ein Verbundmaterial aus Kohlefasern und Harz (CFK-Faserverbund) verwendet, das die geforderte Biege- und Drehsteifigkeit bei geringen Trägheitsmomenten gewährleistet. Eine derartige und besonders geeignete Messertrommel ist in der deutschen Patentanmeldung 197 23 513 beschrieben. Ein geringeres Trägheitsmoment der Messertrommeln 1, 2 ermöglicht es, Antriebsmotoren 21, 22 mit geringerer Leistung einzusetzen.

Mit Hilfe einer erfindungsgemäß aufgebauten Querschneidemaschine ist es möglich, eine hohe Schnittfrequenz bei sehr hoher Schnittgenauigkeit beim Schneiden von Papier- oder Kartonbahnen zu erreichen.

## Patentansprüche

1. Maschine zum Querschneiden von Materialbahnen, insbesondere Papier- oder Kartonbahnen, mit einer unteren Messertrommel (1) und einer oberen Messertrommel (2), die jeweils zumindest ein in etwa axialer Richtung verlaufendes Messer (7, 8) enthalten, und mit zumindest einem elektrischen Antriebsmotor (21, 22) mit Rotor (25, 26) und Stator (27, 28) zum Drehen der Messertrommeln (1, 2), der direkt ohne Zwischenschaltung eines Getriebes mit einer Messertrommel (1) verbunden ist, **dadurch gekennzeichnet, daß** der Rotor (25, 26) und die Messertrommel (1)
so fest miteinander verbunden sind, daß sie ein starres Bauteil bilden, und wobei
die Lagerung (15, 16) des Messertrommels auf der Seite des motors die Lagerung des Rotors auf der Seite des Messertrommels ist.

2. Maschine nach Anspruch 1, **dadurch gekennzeichnet, daß** der Rotor (25, 26) und die Messartrommel (1) durch Kraftschluß miteinander verbunden sind.

3. Maschine nach Anspruch 2, **dadurch gekennzeichnet, daß** der Kraftschluß dadurch bewirkt wird, daß der Rotor (25, 26) und die Messertrommel (1) in Richtung der gemeinsamen Rotationsachse (5) gegeneinander verspannt sind.

4. Maschine nach einem der Ansprüche 1 bis 3, **dadurch gekennzeichnet, daß** die untere Messertrommel (1) durch wenigstens einen Antriebsmotor (21, 22) angetrieben ist, und daß die obere Messertrommel (2) über Zahnräder (17 bis 20) von dem (den) Antriebsmotor(en) (21, 22) der unteren Messertrommal (1) angetrieben wird.

5. Maschine nach einem der Ansprüche 1 bis 3, **dadurch gekennzeichnet, daß** sowohl die untere Messertrommel (1) als auch die obere Messertrommel (2) durch eigene Antriebsmotoren angetrieben werden.

6. Maschine nach Anspruch 5, **dadurch gekennzeichnet, daß** der Antriebsmotor für die untere Messertrommel (1) an der anderen Maschinenseite als der der oberen Messertrommel (2) angeordnet ist.

7. Maschine nach einem der Ansprüche 1 bis 5, **dadurch gekennzeichnet, daß** beide Messertrommeln (1, 2) an ihren beiden Enden durch Antriebsmotoren angetrieben sind.

8. Maschine nach einem der Ansprüche 1, bis 7, **dadurch gekennzeichnet, daß** an den Wellenzapfen (11, 12) der Messertrommel (1) ein Verlängerungsstück (23, 24) befestigt ist, das wenigstens teilweise in den Rotor (25, 26) eindringt.

9. Maschine nach Anspruch 8, **dadurch gekennzeichnet, daß** die Verlängerungsstücke (23, 24) und die Innenseiten der Rotoren (25, 26) zumindest teilweise konisch geformt sind.

10. Maschine nach einem der Ansprüche 1 bis 9, **dadurch gekennzeichnet, daß** die Messertrommeln (1, 2) einen Tragkörper aufweisen, der aus Stahl oder einem Faserverbundmaterial gefertigt ist.

11. Maschine nach einem der Ansprüche 1 bis 10, **dadurch gekennzeichnet, daß** der elektrische Antriebsmotor (21,22) ein geschalteter Reluktanzmotor ist.

12. Maschine nach Anspruch 11, **dadurch gekennzeichnet, daß** der Reluktanzmotor sechzehn Statorpole und zwölf Rotorzähne aufweist.

## Claims

1. Machine for cross-cutting material webs, in particular paper or board webs, having a lower knife drum (1) and an upper knife drum (2), which each contain at least one knife (7,8) running in the approximately axial direction, and having at least one electric drive motor (21, 22) with rotor (25, 26) and stator (27, 28) for rotating the knife drums (1, 2), which is connected to a knife drum (1) directly without the interposition of a gearbox, **characterized in that** the rotor (25, 26) and the knife drum (1)
are so firmly connected to each other that they form a rigid component and wherein
the mounting (15, 16) of the knife drum on the side of the motor is the mounting of the rotor on the side of the knife drum.

2. Machine according to Claim 1, **characterized in that** the rotor (25, 26) and the knife drum (1) are connected to each other by a force fit.

3. Machine according to Claim 2, **characterized in that** the force fit is effected by the rotor (25, 26) and the knife drum (1) being braced against each other in the direction of the common axis of rotation (5).

4. Machine according one of Claims 1 to 3,
**characterized in that** the lower knife drum (1) is driven by at least one drive motor (21, 22), and **in that** the upper knife drum (2) is driven via gearwheels (17 to 20) from the drive motor(s) (21, 22) of the lower knife drum (1).

5. Machine according to one of Claims 1 to 3, **characterized in that** both the lower knife drum (1) and the upper knife drum (2) are driven by their own drive motors.

6. Machine according to Claim 5, **characterized in that** the drive motor for the lower knife drum (1) is arranged on the other machine side than that of the upper knife drum (2).

7. Machine according to one of Claims 1 to 5, **characterized in that** the two knife drums (1, 2) are driven by drive motors at both their ends.

8. Machine according to one of Claims 1 to 7, **characterized in that** an extension piece (23, 24), which penetrates at least partly into the rotor (25, 26), is fixed to the shaft journal (11, 12) of the knife drum (1).

9. Machine according to Claim 8, **characterized in that** the extension pieces (23, 24) and the inner sides of the rotors (25, 26) are at least partly conically shaped.

10. Machine according to one of Claims 1 to 9, **characterized in that** the knife drums (1, 2) have a supporting element which is fabricated from steel or a fibrous composite material.

11. Machine according one of Claims 1 to 10, **characterized in that** the electric drive motor (21, 22) is a switched reluctance motor.

12. Machine according to Claim 11, **characterized in that** the reluctance motor has sixteen stator poles and twelve rotor teeth.

## Revendications

1. Machine de coupe transversale de bandes de matériau, en particulier de bandes de papier ou de carton, comprenant un tambour à lames inférieur (1) et un tambour à lames supérieur (2), qui comprennent respectivement au moins une lame de coupe (7, 8) s'étendant dans la direction approximativement axiale, et comprenant au moins un moteur d'entrainement électrique (21, 22) avec un rotor (25, 26) et un stator (27, 28) pour faire tourner les tambours à lames (1, 2), qui est relié directement, sans intercaler d'engrenage, à un tambour à lames (1), **caractérisée en ce que** le rotor (25, 26) et le tambour à lames (1)
- sont reliés solidement l'un à l'autre de telle sorte qu'ils forment un ensemble rigide et
- le support par paliers (15, 16) du tambour à lames du côté du moteur étant le support par paliers du rotor du côté du tambour à lames.

2. Machine selon la revendication 1, **caractérisée en ce que** le rotor (25, 26) et le tambour à lames (1) sont reliés l'un à l'autre par adhérence.

3. Machine selon la revendication 2, **caractérisée en ce que** l'adhérence est réalisée par le fait que le rotor (25, 26) et le tambour à lames (1) sont serrés l'un contre l'autre dans la direction de l'axe de rotation commun (5).

4. Machine selon l'une quelconque des revendications 1 à 3, **caractérisée en ce que** le tambour à lames inférieur (1) est entraîné par au moins un moteur d'entraînement (21, 22) et **en ce que** le tambour à lames supérieur (2) est entraîné par le biais de roues dentées (17 à 20) par le (les) moteur(s) d'entraînement (21, 22) du tambour à lames inférieur (1).

5. Machine selon l'une quelconque des revendications 1 à 3, **caractérisée en ce que** tant le tambour à lames inférieur (1) que le tambour à lames supérieur (2) sont entraînés par leurs propres moteurs d'entraînement.

6. Machine selon la revendication 5, **caractérisée en ce que** le moteur d'entraînement pour le tambour à lames inférieur (1) est disposé de l'autre côté de la machine par rapport à celui du tambour à lames supérieur (2).

7. Machine selon l'une quelconque des revendications 1 à 5, **caractérisée en ce que** les deux tambours à lames (1, 2) sont entraînés au niveau de leurs deux extrémités par des moteurs d'entraînement.

8. Machine selon l'une quelconque des revendications 1 à 7, **caractérisée en ce qu'**une pièce de prolongement (23, 24) est fixée aux deux tourillons d'arbre (11, 12) du tambour à lames (1), laquelle pénètre au moins partiellement dans le rotor (25, 26).

9. Machine selon la revendication 8, **caractérisée en ce que** les pièces de prolongement (23, 24) et les côtés intérieurs des rotors (25, 26) sont de forme au moins partiellement conique.

10. Machine selon l'une quelconque des revendications 1 à 9, **caractérisée en ce que** les tambours à lames (1, 2) présentent un élément de support qui est fabriqué en acier ou en un matériau renforcé par des fibres.

11. Machine selon l'une quelconque des revendications 1 à 10, **caractérisée en ce que** le moteur d'entraînement électrique (21, 22) est un moteur à réluctance commuté.

12. Machine selon la revendication 11, **caractérisée en ce que** le moteur à réluctance présente seize pôles statoriques et douze dents de rotor.
